# EUROPÄISCHE PATENTSCHRIFT

(11) **EP 0 676 294 B1**
(45) Veröffentlichungstag und Bekanntmachung des Hinweises auf die Patenterteilung: **26.09.2001**
(21) Anmeldenummer: 95810218.8
(22) Anmeldetag: 04.04.1995
(51) Int. Cl.: B41J 2/175

(54) **Tintenpatrone für einen Druckkopf eines Ink-Jet-Printers**
Ink jet print cartridge
Cartouche d'impression par jet d'encre

(30) Priorität: 06.04.1994 DE 9405723 U
(43) Veröffentlichungstag der Anmeldung: 11.10.1995
(73) Patentinhaber: Pelikan Hardcopy Production AG, 8132 Egg (CH)
(72) Erfinder: Mächler, Gordian, CH-8852 Altendorf (CH)
(74) Vertreter: Münch, Otto, Dipl.-Ing.

(56) Entgegenhaltungen:
- EP-A- 0 519 457
- EP-A- 0 553 535
- EP-A- 0 560 729
- EP-A- 0 561 081
- EP-A- 0 645 243

## Beschreibung

Eine Patrone ist aus der EP-A-560 729 bekannt. Sie hat an einer Stirnwand eines Gehäuses eine Öffnung, in welche ein Stutzen eines Druckkopfs abdichtend eingesteckt werden kann. Der Stutzen ist stirnseitig durch ein Sieb abgeschlossen, das beim Einsetzen einen mit Tinte getränkten Schaumkörper etwas komprimiert, so dass Tinte in den Stutzen gedrückt wird. Es hat sich allerdings gezeigt, dass dies gelegentlich nicht ausreicht, so dass in der EP-A-560 729 zusätzlich vorgeschlagen wird, im Gehäuse zusätzlich eine Pumpe einzubauen. Diese Pumpe verteuert allerdings die Tintenpatrone.

Aus der EP-A-553 535 ist ferner eine Tintenpatrone bekannt mit einem allseits geschlossenen Gehäuse, das eine erste Öffnung zur Aufnahme einer rohrförmigen Nadel eines Ink-Jet-Printers hat, sowie eine zweite Öffnung für die Zufuhr von Luft zum Innenraum des Gehäuses, der einen mit Tinte getränkten Schaumkörper enthält. Die erste Öffnung enthält einen als Dichtfläche wirkenden 0-Ring. Auf der Aussenseite der ersten Öffnung ist eine Folie aufgeschweisst, die durch die rohrförmige Nadel des Druckkopfs beim Einsetzen der Patrone durchstochen wird. Da das Durchstechen der Folie erfolgt, bevor die Nadel durch den O-Ring abgedichtet ist, kann beim Einsetzen der Tintenpatrone Tinte auslaufen.

Aus der nicht vorveröffentlichten EP-A-645 243 ist ferner eine Tintenpatrone bekannt, die ebenfalls ein Gehäuse mit einer ersten Öffnung hat, in der ein elastomerer Stopfen mit einem Sackloch eingesetzt ist. Eine zweite Öffnung für die Zufuhr von Luft ist im Lieferzustand durch eine Folie verschlossen, die nach dem Einsetzen der Patrone durch einen Drücker durchstossen wird. Der Stopfen wird beim Einsetzen durch eine Hohlnadel des Druckkopfs durchstochen. Die Hohlnadel dichtet im Stopfen vorgängig ab, so dass das obige Problem des Auslaufens von Tinte nicht besteht.

Der vorliegenden Erfindung liegt die Aufgabe zugrunde, eine Tintenpatrone der eingangs genannten Art derart auszubilden, dass sie in der Handhabung einfacher und sicherer ist. Diese Aufgabe wird durch die Merkmalskombination der Ansprüche gelöst. Nachfolgend wird ein Ausführungsbeispiel der Erfindung anhand der Zeichnungen erläutert. Darin zeigt:
- Figur 1: einen Querschnitt durch einen Druckkopf und eine Tintenpatrone.
- Figur 2: eine perspektivische Darstellung der Einzelteile,
- Figur 3: einen Schnitt durch den Stopfen,
- Figur 4: eine Stirnansicht, und
- Figuren 5 bis 7: drei weitere Ausführungsformen.

In Figur 1 ist ein Querschnitt durch einen Druckkopf 1 mit einer auswechselbaren Tintenpatrone 2 dargestellt. Der Druckkopf 1 hat eine Düsenplatte mit mehreren engen Düsen 3, welchen je ein thermoelektrisches Heizelement zugeordnet ist, und die über Kanäle 4 mit einem rohrförmigen Stutzen 5 verbunden sind. Der Stutzen 5 ist oben durch ein Sieb 6 abgeschlossen. Wird ein Heizelement momentan erhitzt, bildet sich eine Gasblase, und durch den Ueberdruck wird ein Tintentröpfchen aus der betreffenden Düse ausgestossen. Nach dem Kollabieren der Gasblase wird durch die Oberflächenspannung an der Düsenmündung Tinte aus dem Stutzen 5 nachgesaugt. Diese Wirkungsweise des Druckkopfs ist bekannt. Die Patrone 2 ist in einen rechteckrohrförmigen Ansatz 7 des Druckkopfs 1 eingesteckt und mit zusammenwirkenden Rastelementen 8, 9 gesichert.

Die Patrone 2 besteht aus einem Gehäuse 15 und einem Deckel 16. Der Boden 17 des Gehäuses 15 hat eine abgestufte Bohrung 18, in die ein elastomerer Dichtstopfen 19 mit einer rohrförmigen Wand 20 und einem einstückig damit verbundenen Deckel 21 eingesetzt ist. Der Deckel 21 hat Sollbruchkerben 22, die im dargestellten Beispiel sternförmig ausgebildet sind. Beim Einsetzen der Patrone 2 in den Druckkopf 1 dichtet die Innenseite 26 der Wand 20 gegenüber dem Stutzen 5 ab, bevor der Deckel 21 durch das Stirnende des Stutzens 5 durchstossen wird. Anschliessend ragt das Sieb 6 in einen mit freier Tinte gefüllten Vorraum 23, der gegenüber einem tintegetränkten Schaumkörper 24 durch ein Filter 25 abgegrenzt ist. An der dem Vorraum 23 gegenüberliegenden Kante des Gehäuses 15 ist ein weiterer, kleiner Hohlraum 27 gebildet, der durch eine Belüftungsöffnung belüftet ist. Die Belüftungsöffnung wird gebildet durch einen kapillaren Spalt zwischen einer relativ langen Bohrung 28 des Gehäuses 15, in welche ein im Durchmesser geringfügig kleinerer Dorn 29 des Dekkels 16 eingesteckt ist.

Weil die Patrone 2 zu Beginn des Einsetzens in den Kopf 1 durch den Deckel 21 verschlossen ist und der Deckel 21 erst durch den Stutzen 5 durchbrochen wird, nachdem die Wand 20 des Dichtstopfens 19 gegenüber dem Stutzen 5 gedichtet hat, ergibt sich eine einfache und sichere Handhabung. Vor dem Einsetzen der Patrone 2 muss keine Oeffnung freigemacht werden (z.B. durch Entfernen einer Siegelfolie). Es ist daher kein Tropfen aus einer Oeffnung möglich. Das Filter 25 verhindert zuverlässig den Eintritt allfälliger Verunreinigungen der Tinte in den Stutzen 5 und damit in die engen Düsen der Düsenplatte 3. Es verringert auch die Kumulation von Partikeln auf dem Sieb 6 des Kopfes 1, was den Durchfluss-Widerstand durch das Sieb mit der Zeit erhöhen würde. Dadurch wird die Lebensdauer des Druckkopfs 1 erhöht. Durch die lange Bohrung 28 und den Dorn 29 wird auf einfache Weise eine genau dimensionierbare, enge, kapillare Luftzufuhröffnung gebildet, die anders spritzgiesstechnisch nur schwer zu realisieren wäre. Durch die enge kapillare Belüftungsöffnung wird ein Verdunsten der Tinte weitgehend vermieden.

Falls das Gehäuse 15 aus einem relativ weichen Thermoplasten spritzgegossen wird, kann der Dichtstopfen 19 auch aus diesem Material bestehen und einstückig mit dem Gehäuse 15 spritzgegossen sein.

Bei den nachfolgend beschriebenen Ausführungsbeispielen sind analoge Teile mit gleichen Bezugszeichen versehen, sodass sich eine detaillierte Erläuterung dieser Teile erübrigt.

Bei der Ausführungsform nach Figur 5 ist der Dichtstopfen 19 hülsenförmig und hat keinen Deckel 21. Dafür ist in ihn von der Innenseite her ein Zapfen 33 eingesteckt, der auf der Oberseite einen einseitig abstehenden Lappen 34 hat. Das freie Ende 35 des Lappens 34 ist mit dem Boden 17 des Gehäuses 15 verbunden, z.B. verschweisst. Beim Einstecken des Stutzens 5 schiebt dessen Stirnende den Zapfen 33 vor sich her in den Vorraum 23. Der Lappen 34 verhindert, dass er bei eingeführtem Stutzen plan auf dessen Stirnfläche aufliegen und ihn verstopfen kann. Mit der Ausführungsform nach Figur 5 wird ein Lufteintritt in den Vorraum 23 beim Einstecken des Stutzens 5 vollständig vermieden.

Bei der Ausführungsform nach Figur 6 ist die Bohrung 28 nach unten verlängert und der Dorn 29 am Druckkopf 1 angeformt. Vor dem Einsetzen der Patrone 2 ist die Bohrung 28 durch eine dünne Membran 40 verschlossen, die beim Einsetzen durch den Dorn 29 unmittelbar vor dem Einrasten der Rastelemente 8, 9 durchstossen wird. Der Dorn 29 hat am oberen Ende eine Längsnut 41, um eine Verbindung des kapillaren Spaltes zwischen Bohrung 28 und Dorn 29 und dem Hohlraum 27 sicherzustellen. Im übrigen ist die Ausführungsform nach Figur 6 gleich ausgebildet wie jene nach Figuren 1 oder 5.

Dadurch, dass der Stutzen 5 des Druckkopfs 1 in den Vorraum 23 eindringt, bevor die Entlüftungsöffnung geöffnet ist, entsteht in der Patrone 2 ein kleiner Ueberdruck, welcher bewirkt, dass der Stutzen 5 des Kopfs 1 zumindest teilweise mit Tinte gefüllt wird, was die Wiederinbetriebnahme des Druckkopfs 1 erleichtert.

Bei der Ausführungsform nach Figur 7 ist im Neuzustand die Bohrung 28 am unteren Ende mit einem elastomeren Zapfen 42 verschlossen, der beim Einsetzen der Patrone 2 durch das Stirnende des Dorns 29 unmittelbar vor dem Einrasten der Rastelemente 8, 9 aus der Bohrung 28 in den Hohlraum 27 geschoben wird. Der Zapfen 42 wirkt beim Einsetzen der Patrone 2 in den Druckkopf 1 als Kolben. Dadurch kann beim Einsetzen der Patrone ein höherer Ueberdruck erzeugt werden, und somit der Stutzen noch besser gefüllt werden. Dadurch wird es möglich, auf einen Spülprozess im Drucker zu verzichten, bevor der Druckkopf wieder in Betrieb genommen wird.

Abweichend von der beschriebenen Ausführungsform kann am oberen Ende des Dorns 29 ein O-Ring befestigt sein, der beim Einsetzen der Patrone 2 gegenüber der Bohrung 28 abdichtet und bei vollständig eingesetzter Patrone in den Hohlraum 27 ragt.

Der enge, kapillare Spalt gebildet durch die relativ lange Bohrung 28 und den eingesetzten Dorn 29, aber auch die Abgrenzung des Stutzens 5 vom Schaumkörper 24 durch ein Filter 25 und einen Vorraum können auch bei anderen Tintenpatronen, deren Oeffnung 26 nicht durch einen Deckel 21 bzw. 33 abgeschlossen ist, sinnvoll mit entsprechender Wirkung eingesetzt werden.

## Patentansprüche

1. Tintenpatrone für einen Druckkopf eines Ink-Jet-Printers, umfassend ein allseits geschlossenes Gehäuse (15, 16) mit einer ersten Öffnung (26) zur Aufnahme eines rohrförmigen Stutzens (5) des Druckkopfs (1) sowie einer zweiten Öffnung (28, 29) für die Zufuhr von Luft zum Innenraum des Gehäuses (15, 16), wobei der Innenraum Tinte enthält, wobei die erste Öffnung innerhalb einer als Dichtfläche (26) wirkenden Bohrung durch einen Deckel (21, 33) verschlossen ist, der beim Durchstecken des Stutzens (5)geöffnet wird, und wobei entweder der Deckel (21) einstückig an der Dichtfläche (26) angeformt ist und Sollbruchkerben (22) aufweist, oder wobei der Deckel als in die Bohrung (26) eingesetzter Zapfen (33) ausgebildet ist, der auf der Innenseite einseitig über einen Lappen (34) am Gehäuse (15) befestigt ist.

2. Tintenpatrone nach Anspruch 1, wobei die Dichtfläche (26) und der Deckel (21) an einem elastomeren Stopfen (20) ausgebildet sind, der in eine Gehäusebohrung (18) eingesetzt ist.

3. Tintenpatrone nach Anspruch 1 oder 2, wobei auf der Innenseite des Deckels (21, 33) ein mit freier Tinte gefüllter Vorraum (23) angeordnet ist.

4. Tintenpatrone nach Anspruch 3, wobei der Innenraum des Gehäuses (15, 16) einen mit Tinte getränkten Schaumkörper (24) enthält, der gegenüber dem Vorraum (23) durch ein Filter (25) begrenzt ist.

5. Tintenpatrone nach einem der Ansprüche 1 - 4, wobei das Gehäuse (15, 16) aus zwei Teilen, nämlich einem Gehäusekörper (15) und einem Deckelement (16) besteht, und wobei die zweite Öffnung durch eine längliche Bohrung (28) in einem der Teile (15) gebildet ist, in welche ein am andern Teil (16) angeformter Dorn (29) mit geringem Spiel eingesteckt ist.

6. Druckkopf mit einer Tintenpatrone nach einem der Ansprüche 1 - 4, wobei die zweite Öffnung durch eine längliche Bohrung (28) im Gehäuse (15, 16) gebildet ist, in welche bei eingesetzter Patrone (2) ein am Druckkopf (1) angeformter Dorn (29) mit geringem Spiel eingesteckt ist.

7. Druckkopf mit einer Tintenpatrone nach Anspruch 6, wobei die Bohrung (28) im Neuzustand durch eine Membran (40) verschlossen ist, welche beim Einsetzen der Patrone (2) durch das Stirnende des Dorns (29) durchstossen wird.

8. Druckkopf mit einer Tintenpatrone nach Anspruch 6, wobei der Dorn (29) beim Einsetzen der Patrone als Kolbenstange wirkt, die ein Dichtelement (42) längs der Bohrung (28) in einen Hohlraum (27) des Gehäuses (15, 16) einschiebt und als Pumporgan wirkt.

## Claims

1. Ink cartridge for a print head of an ink jet printer, including a housing (15, 16) closed on all sides with a first opening (26) for receiving a tubular connection piece (5) of the print head (1) and a second opening (28, 29) for supplying air to the interior of the housing (15, 16), wherein the interior contains ink, the first opening is closed within a bore acting as a sealing surface (26) by a cover (21, 33) opened when the connection piece (5) pushes therethrough, and either the cover (21) is moulded in one piece with the sealing surface (26) and has predetermined breaking notches (22) or the cover is in the form of a pin (33) inserted into the bore (26) and secured to the housing (15) on the inside on one side via a tab (34).

2. Ink cartridge according to claim 1, wherein the sealing surface (26) and the cover (21) are formed on an elastomeric stopper (20) inserted into a housing bore (18).

3. Ink cartridge according to claim 1 or claim 2, wherein a prechamber (23) filled with spare ink is arranged on the inside of the cover (21, 33).

4. Ink cartridge according to claim 3, wherein the interior of the housing (15, 16) contains a foam body (24) impregnated with ink and delimited relative to the prechamber (23) by a filter (25).

5. Ink cartridge according to one of claims 1 - 4, wherein the housing (15, 16) consists of two parts, namely a housing body (15) and a cover element (16), and the second opening is formed by an elongated bore (28) in one of the parts (15) into which a plug (29) moulded on to the other part (16) is inserted with little play.

6. Print head having an ink cartridge according to one of claims 1 - 4, wherein the second opening is formed by an elongated bore (28) in the housing (15, 16) into which a plug (29) moulded on to the print head (1) is inserted with little play when the cartridge (2) is inserted.

7. Print head having an ink cartridge according to claim 6, wherein the bore (28) is closed in the new state by a membrane (40) which is pierced by the front end of the plug (29) when the cartridge (2) is inserted.

8. Print head having an ink cartridge according to claim 6, wherein the plug (29) acts as a piston rod when the cartridge is inserted, pushing a sealing element (42) along the bore (28) into a cavity (27) in the housing (15, 16) and acting as a pump member.

## Revendications

1. Cartouche d'encre pour une tête d'impression d'une imprimante à jet d'encre, comprenant un boîtier (15, 16) fermé de tous côtés et comprenant une première ouverture (26) servant à loger un embout de forme tubulaire (5) de la tête d'impression (1), ainsi qu'une seconde ouverture (28, 29) pour l'envoi d'air dans l'espace intérieur du boîtier (15, 16), et dans laquelle l'espace intérieur contient de l'encre, la première ouverture à l'intérieur d'un perçage agissant en tant que surface d'étanchéité (26) est fermé par un couvercle (21, 23), qui s'ouvre, lors de l'enfichage de l'embout (5), et dans laquelle le couvercle (21) est moulé d'un seul tenant sur la surface d'étanchéité (26) et comporte des encoches de rupture de consigne (22), ou dans lequel le couvercle est agencé sous la forme d'un téton (23) inséré dans le perçage (26) et qui est fixé unilatéralement sur le côté intérieur au moyen d'une patte (34) sur le boîtier (15).

2. Cartouche d'encre selon la revendication 1, dans laquelle la surface d'étanchéité (26) et le couvercle (21) sont formés sur un bouchon élastomère (20), qui est inséré dans un perçage (18) du boîtier.

3. Cartouche d'encre selon la revendication 1 ou 2, dans laquelle une chambre avant (23) remplie d'encore libre est disposée sur le côté intérieur du couvercle (21, 33).

4. Cartouche d'encre selon la revendication 3, dans laquelle l'espace intérieur du boîtier (15, 16) contient un corps en matériau mousse (24) imprégné d'encre, qui est limité par rapport à la chambre avant (23), par un filtre (25).

5. Cartouche d'encre selon l'une des revendications 1 à 4, dans laquelle le boîtier (15, 16) est formé de deux parties, à savoir un corps de boîtier (15) et un élément formant couvercle (16), et dans laquelle la seconde ouverture est formée par un pèrçage allongé (28) formé dans l'une des parties (15) et dans lequel est enfiché, avec un faible jeu, un mandrin (29) formé sur l'autre partie (16).

6. Tête d'impression comportant une cartouche d'encre selon l'une des revendications 1 à 4, dans laquelle la seconde ouverture est formée par un perçage allongé (28) situé dans le boîtier (15, 16) et dans lequel un mandrin (29) formé sur la tête d'impression (1) est enfiché avec un faible jeu lorsque la cartouche (2) est insérée.

7. Tête d'impression comportant une cartouche d'encre selon la revendication 6, dans laquelle à l'état neuf, le perçage (28) est fermé par une membrane (40), qui est perforée par l'extrémité frontale du mandrin (27), lors de l'insertion de la cartouche (2).

8. Tête d'impression comportant une cartouche d'encre selon la revendication 6, dans laquelle lors de l'insertion de la cartouche, le mandrin agit en tant que tige de piston qui enfonce un élément d'étanchéité (42) le long du perçage (28) dans une cavité (28) du boîtier (15, 16) et agit en tant qu'organe de pompe.
